# EUROPÄISCHE PATENTSCHRIFT

(11) **EP 0 662 276 B1**
(45) Veröffentlichungstag und Bekanntmachung des Hinweises auf die Patenterteilung: **27.03.1996**
(21) Anmeldenummer: 93920701.5
(22) Anmeldetag: 10.09.1993
(51) Int. Cl.: H05B 37/03

(54) **VERFAHREN UND VORRICHTUNG ZUR ÜBERWACHUNG EINER GLÜHLAMPE, INSBESONDERE IM DUNKLEN ZUSTAND**
PROCESS AND DEVICE FOR MONITORING AN INCANDESCENT LAMP, ESPECIALLY IN DARK CONDITION
PROCEDE ET DISPOSITIF POUR LE CONTROLE D'UNE LAMPE A INCANDESCENCE, EN PARTICULIER EN SITUATION D'OBSCURITE

(30) Priorität: 25.09.1992 EP 92116464
(43) Veröffentlichungstag der Anmeldung: 12.07.1995
(73) Patentinhaber: SIEMENS AKTIENGESELLSCHAFT, D-80333 München (DE)
(72) Erfinder: BAUMGARTE, Heinz-Peter, D-90429 Nürnberg (DE)
(86) Internationale Anmeldenummer: EP9302454
(87) Internationale Veröffentlichungsnummer: WO9408438

(56) Entgegenhaltungen:
- EP-A- 0 434 859
- GB-A- 2 168 211

## Beschreibung

Die Erfindung betrifft ein Verfahren und eine Vorrichtung zur Überprüfung der Funktionsfähigkeit einer Glühlampe.

Aus der europäischen Patentanmeldung EP 0 434 859 A1 ist bereits eine Anordnung zur Überwachung der Funktionsfähigkeit einer Glühlampe bekannt. Dabei wird das Verhältnis des Widerstandes des Lampenstromkreises im ausgeschalteten Zustand zum Widerstand der Anordnung im eingeschalteten Zustand ermittelt, und mit dem für die jeweils zu überwachende Glühlampe gültigen Verhältnis des Kalt-Warm-Widerstandes unter Berücksichtigung der Leitungswiderstände zur Abgabe einer Meldung für das Überwachungsergebnis verglichen.

Diese Anordnung hat zum einen den Nachteil, daß eine vollständige Überwachung der Funktionsfähigkeit einschließlich der Erfassung möglicher Kurz- oder Nebenschlüsse nicht durch ausschließliche Anwendung des sogenannten "Dunkelstromverfahrens" möglich ist. Vielmehr muß zur Bestimmung des Istwertes des Widerstandsverhältnisses eine erste Messung des sogenannten Kaltwiderstandes und eine zweite Messung des sogenannten Warmwiderstandes durchgeführt werden. Zur Ermittlung des Kaltwiderstandes wird der Glühlampe nur so niedrige Energie zugeführt, daß diese nicht aufleuchtet. Bei der Ermittlung des Warmwiderstandes dagegen wird die Glühlampe mit normaler Energie gespeist, so daß ein vollständiges Aufleuchten eintritt.

Die bekannte Anordnung ist zudem aufwendig, da für die Ermittlung der Widerstandswerte zwei präzise Meßgeber zur Erfassung des Lampenstromes und der Lampenspannung notwendig sind. Zudem erfordert die Anordnung einen hohen Rechenaufwand, da die Widerstandswerte bzw. Widerstandsverhältnisse als absolut richtige Meßwerte verarbeitet und gespeichert werden müssen. Zudem muß die Energiequelle zur Speisung der Anordnung schaltbar ausgeführt sein, da diese neben der Abgabe hoher, der Nennleistung entsprechender Energie für die Warmwiderstandsmessung auch niedrige Energie für die Kaltwiderstandsmessung bereitstellen muß. Die bekannte Anordnung hat den weiteren Nachteil, daß sie über eine gute Stromregelung verfügen muß, da insbesondere die Messung des Warmwiderstandes bei voll aufleuchtender Glühlampe stets im gleichen Arbeitspunkt erfolgen muß. Andernfalls wären die erfaßten Werte insbesondere für den Warmwiderstand mit einem großen Meßfehler behaftet. Zudem erfordert die Messung bei der bekannten Anordnung einen gewissen Zeitaufwand, da sowohl bei der Messung des Kaltwiderstandes, als auch des Warmwiderstandes nach Anschaltung der Energiequelle der Eintritt eines stationären Zustandes im jeweiligen Arbeitspunkt abgewartet werden muß.

Zudem scheint es mit der bekannten Vorrichtung nur bedingt möglich zu sein, die Alterung der Glühlampe zu erfassen und rechtzeitig vor einem zu erwartendem Totalausfall zum Austausch derselben aufzufordern. Bei der Langzeiterfassung des Warmwiderstandes wird nämlich nicht berücksichtigt, ob dessen Veränderung allein auf die allmähliche Verdampfung der Glühwendel zurückzuführen ist, bzw. ob diese auch von anderen Ursachen beeinflußt wird, z. B. korrosionsbedingten Änderungen der Kontaktwiderstände in Anschlußklemmen, Lampenfassungen und dergleichen.

Demgegenüber liegt der Erfindung die Aufgabe zugrunde, ein Verfahren und eine bevorzugte Vorrichtung anzugeben, mit der eine vollwertige Überprüfung der Funktionstüchtigkeit der Glühlampe bei allen möglichen Fehlerfällen, d. h. bei Glühfaden- bzw. Leitungsbruch und bei Kurz- oder Nebenschluß, auf eine wesentlich einfachere und dennoch vollständig sichere Weise erfolgen kann, ohne daß es zur Funktionsprüfung notwendig ist, die Lampe in den vollständig eingeschalteten, aufleuchtenden Zustand zu bringen.

Die Aufgabe wird gelöst mit dem Verfahren von Anspruch 1. Vorteilhafte Ausführungsformen desselben und eine dazugehörige bevorzugte Vorrichtung zur Überprüfung der Funktionstüchtigkeit der Glühlampe sind in den Unteransprüchen angegeben. Die Erfindung wird desweiteren unter Zuhilfenahme der nachfolgend kurz angeführten Figuren näher erläutert. Dabei zeigt
- Fig. 1: ein Blockschaltbild eines Lampenstromkreises gemäß der Erfindung,
- Fig. 2: charakteristische Lampenstromverläufe nach Anschaltung einer Glühlampe an eine Versorgungsspannung für drei unterschiedliche Funktionszustände der Lampe,
- Fig. 3: drei charakteristische Stromverläufe nach Anschaltung einer Glühlampe mit abnehmenden Lampenstromistwerten jeweils zu Beginn der Anschaltung, und
- Fig. 4: die drei charakteristischen Lampenstromverläufe von Fig. 3, wobei gemäß der Erfindung die Zeitdauern bis zur Erfassung des jeweils zweiten Istwertes des Lampenstromes mit Abnahme der Größe des ersten Istwertes verlängert sind.

Fig. 1 zeigt einen Lampenstromkreis mit einer Glühfadenlampe 2, der nach Anschaltung an eine Energiequelle 1 mit der Versorgungsspannung U_{L} ein Lampenstrom I_{L} zugeführt wird. Der Leitungswiderstand des Lampenstromkreises ist durch einen diskreten Ersatzwiderstand 3 symbolisiert. Bei der Energiequelle 1 handelt es sich bevorzugt um einen Netzanschluß mit einer über einen Gleichrichter nachgeschalteten Pufferbatterie.

Gemäß der Erfindung weist der Lampenstromkreis von Fig. 1 eine Meßeinrichtung 4 zur Erfassung des Istwertes des Lampenstromes I_{L} und eine steuerbare Schalteinrichtung 5 für eine An- bzw. Abschaltung der Glühlampe 2 an die Versorgungsspannung U_{L}. Ferner ist eine Steuereinrichtung 6 vorhanden, welche die Glühlampe 2 durch Betätigung der Schalteinrichtung 5 für einen vorgebbaren Zeitraum T an die Versorgungsspannung U_{L} anschaltet, und welche gemäß der Erfindung einen ersten Istwert I_{LA} und einen zweiten Istwert I_{LE} des Lampenstromes von der Meßeinrichtung 4 zu bestimmten Zeitpunkten erfaßt. Erfindungsgemäß bildet die Steuereinrichtung 6 die Differenz Δ I = I_{LA} - I_{LE} aus den Istwerten des Lampenstromes I_{L} und wertet diese zur Detektion der Funktionsfähigkeit der Glühlampe 2 aus. Ein Zustandssignal Z signalisiert dabei den Funktionszustand.

Das Grundprinzip des erfindungsgemäßen Verfahrens und einer dementsprechend gestalteten vorteilhaften Vorrichtung wird desweiteren anhand von Fig. 2 erläutert. Dort sind in den Fällen A, B, C drei charakteristische Verläufe des Lampenstromes I_{L} dargestellt, welche bei drei unterschiedlichen Funktionszuständen der Glühlampe nach Anschaltung derselben an die Versorgungsspannung auftreten.

Fall A in Fig. 2 zeigt zunächst den charakteristischen Stromverlauf einer intakten Glühlampe. Dabei springt im Moment der Anschaltung an die Versorgungsspannung der Lampenstrom I_{L} auf einen Anfangstromwert I_{LA}. Mit zunehmender Erwärmung des Glühfadens nimmt dessen Innenwiderstand zu und somit der Lampenstrom I_{L} ab, so daß sich der in Fig. 2 Fall A dargestellte, einer fallenden e-Funktion ähnliche Verlauf des Lampenstromes I_{L} einstellt. Gemäß der Erfindung wird nun zu Beginn der Anschaltung ein erster Istwert I_{LA} des Lampenstromes I_{L} und am Ende eines vorgegebenen Zeitraumes T nach der Anschaltung ein zweiter Istwert I_{LE} gemessen. Erfindungsgemäß wird die Differenz Δ I = I_{LA} - I_{LE} der beiden Istwerte bestimmt und hieraus eine Aussage über die Funktionstüchtigkeit der Glühlampe abgeleitet. Dabei kann auf das Vorhandensein einer ordnungsgemäßen Funktionstüchtigkeit der Glühlampe bereits dann geschlossen werden, wenn die Differenz Δ I einen vorgegebenen unteren Grenzwert überschritten hat.

Die Erfindung hat somit den Vorteil, daß es nicht notwendig ist, die Stromistwerte I_{LA} und I_{LE} mit einer sehr großen absoluten Genauigkeit zu erfassen. Es ist bereits voll ausreichend, das Auftreten eines Abfalles Δ I des Lampenstromes nach Anschaltung an eine Versorgungsspannung zu detektieren. Liegt nämlich gemäß dem in Fig. 2 dargestellten Fall B ein Glühfaden- oder Zuleitungsbruch vor, so weisen der erste Istwert I_{LA} zu Beginn der Anschaltung und der bei Ablauf des vorgegebenen Zeitraumes T gemessene zweite Istwert I_{LE} jeweils den Wert 0 auf, und die Differenz Δ I ist ebenfalls 0. Aufgrund des nichtauftretenden Lampenstromabfalles nach deren Anschaltung an die Versorgungsspannung kann dieser Fehlerfall sicher detektiert werden. In der gleichen Weise kann gemäß dem Fall C in Fig. 2 ebenfalls das Auftreten eines Kurz- oder Nebenschlusses des Lampenfadens der Glühlampe 2 bzw. der Zuleitungen mit der Erfindung sicher erfaßt werden. Auch in diesem Fall tritt nach Anschaltung an die Versorgungsspannung nicht der charakteristische Lampenstromabfall auf. Vielmehr weisen der erste Istwert I_{LA} des Lampenstromes zu Beginn der Anschaltung und der zweite, nach Ablauf des vorgegebenen Zeitraumes T gemessene Istwert I_{LE} einen annähernd gleich großen Wert auf, so daß die Differenz wiederum annähernd 0 ist, d. h. Δ I = 0.

Das erfindungsgemäße Verfahren zeichnet sich somit besonders dadurch aus, daß zur Erfassung aller Lampenfunktionszustände die Bildung einer Differenz aus zwei Stromistwerten ausreichend ist, wobei der erste Istwert I_{LA} zu Beginn einer Anschaltung an eine Versorgungsspannung und der zweite Istwert I_{LE} nach Ablauf eines vorgegebenen Zeitraumes T danach abgegriffen werden. Gemäß einem weiterem Merkmal des erfindungsgemäßen Verfahrens wird die Dauer des Zeitraumes T abhängig von der aktuellen Größe des ersten Istwertes zu Beginn einer Anschaltung derart vorgegeben, daß bei Auftreten einer Abnahme des ersten Istwertes insbesondere im Vergeich zur erwarteten Größe von dessen Nennwert, die Dauer des Zeitraumes bis zur Messung des zweiten Istwertes verlängert wird. Dies wird desweiteren unter Zuhilfenahme der in den Fig. 3,4 dargestellten Verläufe näher erläutert.

In Fig. 3 sind drei charakteristische Stromverläufe I, II, III dargestellt, welche nach Anschaltung der Glühlampe an eine Versorgungsspannung auftreten. Die Verläufe unterscheiden sich dabei in der Größe des zu Beginn der Anschaltung auftretenden ersten Istwertes des Lampenstromes. So weist der erste Verlauf I einen großen ersten Istwert I_{L1A} auf, welcher bevorzugt mit dem in diesem Moment zu erwartenden Normalstromwert übereinstimmt. Im Vergleich dazu ist im Fall II der erste Istwert I_{L2A} merklich kleiner und hat im Fall III weiter auf die Größe I_{L3A} abgenommen. Werden in allen drei Fällen nach Ablauf eines vorgegebenen Zeitraumes T = T1 = T2 = T3 jeweils die zweiten Istwerte des Lampenstromes I_{L1E}, I_{L2E}, I_{L3E} gemessen, so nehmen die Differenzen Δ I_{L1}, Δ I_{L2}, Δ I_{L3} aus den gemessenen Istwerten zunehmend ab. Die Ursache für eine Abnahme der jeweils ersten Istwerte des Lampenstromes und demzufolge der aufgrund der zunehmenden Abflachung des jeweiligen Abfalles des Lampenstromes abnehmenden Werte der Differenzen Δ I_{L1}, ΔI_{L2}, Δ I_{L3} können in einer vorübergehenden Abnahmeder Versorgungsspannung U_{L} bzw. in unterschiedlichen Werten des Leitungswiderstandes 2 im Lampenstromkreis aufgrund Standortbedingter unterschiedlicher Leitungslängen liegen. In einem solchen Fall kann trotz vollständiger Funktionsfähigkeit der Glühlampe die Differenz aus den zu Beginn und mit Ende des vorgegebenen Zeitraumes T = T1 = T2 = T3 gemäß der Darstellung von Fig. 3 erfaßten Istwerten des Lampenstromes zu klein sein, um eine vorgegebene Schaltschwelle zu überschreiten.

Zur Beherrschung diese Falles wird die Dauer des Zeitraumes T, T1, T2 bzw. T3 erfindungsgemäß abhängig von der aktuellen Größe des ersten Istwertes I_{L1A}, I_{L2A,}, I_{L3A} zu Beginn einer Anschaltung derart vorgegeben, daß bei Auftreten einer Abnahme des ersten Istwertes gemäß den in Fig. 3,4 dargestellten Fällen I, II, III die Dauer des Zeitraumes T1, T2, T3 bis zur Messung des jeweils zweiten Istwertes I_{L1E}, I_{L2E}, I_{L3E} verlängert wird.

Dies ist in Fig. 4 dargestellt. Dort wird beim ersten Verlauf I zu Beginn der Anschaltung ein erster Istwert I_{L1A} und nach Ablauf des Zeitraumes T1 der zweite Istwert I_{L1E} gemessen. Hieraus kann eine Differenz Δ I_{L1} abgeleitet werden, deren Wert ausreichend groß ist, um den ordnungsgemäßen Funktionszustand der Glühlampe zu detektieren. Im Vergleich dazu tritt im Fall II zu Beginn der Anschaltung ein erster Istwert I_{L2A} des Lampenstromes auf, welcher einen reduzierten Wert hat. Erfindungsgemäß wird die Dauer des Zeitraumes T2 verlängert und der zweite Istwert I_{L2E} erst mit dessen Ablauf ermittelt. Aufgrund dieser Zeitraumverlängerung ist sichergestellt, daß bei intakter Glühlampe wiederum eine Differenz Δ I_{L2} = I_{L2A} - I_{L2E} mit einem Wert auftreten kann, der zur sicheren Detektion der ordnungsgemäßen Funktionstüchtigkeit ausreichend ist. In der gleichen Weise wird im Fall III in Fig. 3 der Zeitraum T3 bis zur Messung des zweiten Istwertes I_{L3E} wiederum verlängert, da zu Beginn der Anschaltung der Glühlampe ein erster Istwert I_{L3A} mit erneut reduzierter Amplitude aufgetreten ist. Die weitere Verlängerung des Zeitraumes T3 stellt auch hier sicher, daß bei intakter Glühlampe die Differenz Δ I_{L3} = I_{L3A} - I_{L3E} einen derart großen Wert aufweist, daß eine sichere Detektion der ordnungsgemäßen Funktionstüchtigkeit der Glühlampe möglich ist.

Gemäß einer weiteren Ausführungsform der Erfindung wird im Inneren des Zeitraumes T bzw. T1, T2, T3 mindestens ein weiterer, dritter Istwert gemessen, welcher zeitlich zwischen dem ersten und zweiten Istwert liegt. Durch Hinzunahme derartiger, weiterer Meßpunkte kann das erfindungsgemäße Verfahren weiter verfeinert werden. Liegt z. B. ein Kurz- oder Nebenschluß gemäß der Darstellung von Fig. 2, Fall C vor und ereignet sich gleichzeitig während des Zeitraumes T ein Spannungseinbruch, so ist in diesem seltenen Ausnahmefall der zweite Istwert I_{LE} am Ende von T kleiner als I_{LA}, obwohl beide Werte annähernd gleich sein müßten. Es tritt nun eine merkliche Differenz zwischen beiden Istwerten auf, so daß fälschlich ein fehlerfreier Lampenstromkreis gemeldet werden würde.

Wird in diesem Fall ein dritter, dazwischen liegender Istwert erfaßt, so hat dieser annähernd die Größe des zweiten bzw. ersten Istwertes abhängig davon, ob sich der Spannungseinbruch vor oder nach der Erfassung des dritten Istwertes ereignet. Aufgrund dieser Übereinstimmung kann somit trotz des Auftretens eines Spannungseinbruches das Vorliegen des Fehlerfalles "Kurz- oder Nebenschluß" sicher erkannt werden. Werden gemäß dieser Ausführung der Erfindung noch weitere Istwerte während der Zeitdauer T bzw. T1, T2, T3, erfaßt, so kann trotz des Vorliegens von noch komplizierten und somit erheblich selteneren Fehlerkonstellationen insbesondere in Verbindung mit sprungartig veränderlichen Speisespannungen die sichere Erkennung des jeweiligen Funktionszustandes der Glühlampe sichergestellt werden.

Gemäß einer weiteren, besonders vorteilhaften Ausführungsform der Erfindung wird die Dauer des Zeitraumes T gemäß Fig. 2, bzw. der Zeiträume T1, T2, T3 gemäß Fig. 3,4 insbesondere durch die Steuereinrichtung 6 in Fig. 1 derart vorgegeben, daß während dessen Ablauf noch kein Aufleuchten der Glühlampe 2 eintritt, und diese insbesondere wiederum mittels der Steuereinrichtung 6 am Ende des Zeitraumes T, T1, T2 bzw. T3 nach Messung des zweiten Istwertes I_{LE}, I_{L1E}, I_{L2E} bzw. I_{L3E} des Lampenstromes I_{L} wieder von der Versorgungsspannung U_{L} getrennt wird. Auf diese Weise ist es besonders vorteilhaft möglich, daß eine vollständige Funktionsüberwachung der Glühlampe ausschließlich in "dunklem Zustand" stattfindet. Es ist somit bei der Erfindung in keinem Fall notwendig, die Glühlampe zur Funktionsüberwachung in den vollständig aufleuchtenden Zustand zu bringen. Dies ist insbesondere dann von Vorteil, wenn die Glühlampe z. B. in einer abgelegenen Signalanlage nur selten betätigt wird, und eine Anschaltung der Lampe lediglich zum Zwecke der Funktionsüberwachung u. U. Mißverständnisse über die Bedeutung der Signalanschaltung zur Folge hätte.

Diese Ausführung ist in den Fig. 2,3,4 bereits zeichnerisch angedeutet. So sind dort die Enden der Zeiträume T bzw. T1, T2, T3, bei denen jeweils die zweiten Istwerte I_{LE} bzw. I_{L1E}, I_{L2E}, I_{L3E} des Lampenstromes I_{L} erfaßt werden mit einer senkrechten strichlierten Linie dargestellt. Wird in diesem Moment die Lampe wieder von der Versorgungsspannung getrennt, so bricht der Lampenstrom ab und es ergeben sich die kompakten Lampenstromimpulse I, II, III mit abfallendem Verlauf. Die Dauer der Zeiträume T1, T2, T3 ist dabei so gewählt, daß auch in den Fällen der Verlängerung der Dauer der Zeiträume gemäß Fig. 4 kein Aufleuchten der Glühlampe auftritt. Da nämlich z. B. im Fall II von Fig. 4 der erste Istwert I_{L2A} kleiner ist als der Vergleichswert I_{L1A} von Fall I, kann ein derartig verkleinerter Strom mit einem entsprechend weniger ausgeprägtem Abklingverhalten für einen längeren Zeitraum T2 die Glühlampe 2 durchströmen, ohne daß ein Aufleuchten derselben zu befürchten ist. Aufgrund des niedrigeren Lampenstromes zwischen den Werten I_{L2A} bzw. I_{L2E} erwärmt sich der Glühfaden entsprechend langsamer, so daß auch am Ende eines verlängerten Zeitraumes T2 bzw. T3 noch keine Aufleuchtung eingetreten ist. Die Lampe kann somit nach Abgriff des zweiten Istwertes des Lampenstromes mit Ende des Zeitraumes T1, T2, T3 ohne Beeinträchtigung der Funktionsfähigkeit des erfindungsgemäßen Überprüfungsverfahren bzw. der Überprüfungsvorrichtung wieder von der Versorgungsspannung getrennt werden.

Gemäß einer weiteren Ausführung der Erfindung kann die aktuelle Dauer des Zeitraumes T bzw. T1, T2, T3 bevorzugt mit Hilfe der Beziehung$\text{T = K ·} \frac{\text{1}}{{\text{A}}^{\text{2}}}$ vorgegeben werden. Dabei stellt K eine vom Typ der Lampe abhängige Konstante dar, und A ist der Istwert des Lampenstromes zu Beginn der Anschaltung an die Versorgungsspannung, d. h. A = I_{LA} bzw. I_{L1A} bzw. I_{L2A} bzw. I_{L3A}.

Selbstverständlich kann ohne Einschränkung der Erfindung der Lampenstrom auch über das Ende des jeweiligen Zeitraumes hinaus weiterfließen und die Glühlampe vollständig zur Aufleuchtung gebracht werden. Dementsprechend ist in den Fig. 2,3,4 der abfallende Verlauf von I_{L} jeweils im Fall A bzw. I auch über das Ende des Zeitraumes T bzw. T1 hinaus in Form einer strichlierten Linie verlängert. Für das erfindungsgemäße Verfahren spielt es somit überhaupt keine Rolle, ob es zur Funktionsüberprüfung einer Glühlampe im sogenannten "dunklen zustand" bzw. jeweils zu Beginn einer vollständigen Anschaltung eingesetzt wird.

Die erfindungsgemäße Vorrichtung gemäß Fig. 1 ist schließlich auch dazu geeignet, daß die Steuereinrichtung 6 nach einer vollständigen Einschaltung der Glühlampe 2 den Lampenstrom I_{L} durch eine pulsartige Betätigung der Schalteinrichtung 5 mit einem vorgebbaren Puls-Pausen-Verhältnis auf einen vorgegebenen Wert regelt. Die Bauelemente Lampenstrommeßeinrichtung 4, Schalteinrichtung 5 und Steuereinheit 6 gemäß Fig. 1 sind somit sowohl für die Ausführung des erfindungsgemäßen Verfahrens, als auch für eine Regelung des Lampenstromes bei vollständiger Einschaltung der Glühlampe vorteilhaft einsetzbar.

## Patentansprüche

1. Verfahren zur Überprüfung der Funktionstüchtigkeit einer Glühlampe (2), wobei
a) zu Beginn einer Anschaltung (5) an eine Versorgungsspannung (U_{L}) ein erster Istwert (I_{LA}) des Lampenstromes (I_{L}) und bei Ablauf eines vorgegebenen Zeitraumes (T) danach ein zweiter Istwert (I_{LE}) gemessen werden (4),
b) die Dauer des Zeitraumes (T; T1, T2, T3) abhängig von der aktuellen Größe des ersten Istwertes (I_{L1A}, I_{L2A}, I_{L3A}) zu Beginn einer Anschaltung (5) derart vorgegeben wird, daß bei Auftreten einer Abnahme (I, II, III) des ersten Istwertes die Dauer des Zeitraumes (T1, T2, T3) bis zur Messung des zweiten Istwertes (I_{LE}; I_{L1E}, I_{L2E}, I_{L3E}) verlängert wird, und
c) die Differenz (Δ I; Δ I_{L1}; Δ I_{L2}; Δ I_{L3}) aus den gemessenen Istwerten (I_{LA}-I_{LE}; I_{L1A}-I_{L1E}; I_{L2A}-I_{L2E}; I_{L3A}-I_{L3E}) des Lampenstromes (I_{L}) bestimmt (6) und zur Detektion (Z) der Funktionstüchtigkeit der Glühlampe (2) ausgewertet wird (6) (Fig. 1,4).

2. Verfahren nach Anspruch 1, wobei während des Zeitraumes (T; T1, T2, T3) und zwischen dem ersten und dem zweiten Istwert (I_{LA}, I_{LE}) liegend mindestens ein weiterer, dritter Istwert des Lampenstromes (I_{L}) gemessen wird.

3. Verfahren nach einem der vorangegangenen Ansprüche, wobei die Dauer des Zeitraumes (T; T1, T2, T3) derart vorgegeben wird, daß während dessen Ablauf noch kein Aufleuchten der Glühlampe (2) eintritt, und diese am Ende des Zeitraumes (T; T1, T2, T3) nach Messung des zweiten Istwertes des Lampenstromes (I_{L}) wieder von der Versorgungsspannung (U_{L}) getrennt wird.

4. Verfahren nach einem der vorangegangenen Ansprüche, wobei die aktuelle Dauer des Zeitraumes (T; T1, T2, T3) mit Hilfe der Beziehung$\text{T = K ·} \frac{\text{1}}{{\text{A}}^{\text{2}}}$ vorgegeben wird, mit
K = Konstante, abhängig vom Typ der Lampe
A = Istwert des Lampenstromes zu Beginn der Anschaltung (I_{LA}; I_{L1A}, I_{L2A}, I_{L3A}).

5. Vorrichtung zur Überprüfung der Funktionstüchtigkeit einer Glühlampe (2), mit
a) einer Schalteinrichtung (5), womit die Glühlampe (2) an eine Versorgungsspannung (1, U_{L}) anschaltbar ist,
b) einer Meßeinrichtung (4) für den Lampenstrom (I_{L}), und
c) einer Steuereinrichtung (6), welche
c1) zur Anschaltung der Glühlampe (2) an die Versorgungsspannung (1, U_{L}) die Schalteinrichtung (5) betätigt, und den zu Beginn der Anschaltung auftretenden Lampenstrom (I_{L}) als einen ersten Istwert (I_{LA}; I_{L1A}, I_{L2A}, I_{L3A}) von der Meßeinrichtung (4) erfaßt,
c2) von der Meßeinrichtung (4) einen zweiten Istwert (I_{LE}; I_{L1E}, I_{L2E}, I_{L3E}) des Lampenstromes (I_{L}) mit Ablauf eines Zeitraumes (T; T1, T2, T3) nach der Anschaltung erfaßt, wobei die Dauer des Zeitraumes abhängig von der aktuellen Größe des ersten Istwertes (I_{L1A}, I_{L2A}, I_{L3A}) derart vorgegeben wird, daß bei Auftreten einer Abnahme (I, II, III) des ersten Istwertes die Dauer des Zeitraumes (T; T1, T2, T3) verlängert wird, und
c3) die Differenz (Δ I; Δ I_{L1}, Δ I_{L2}, Δ I_{L3}) aus den beiden Istwerten (I_{LA}-I_{LE}; I_{L1A}-I_{L1E}, I_{L2A}-I_{L2E}, I_{L3A}-I_{L3E}) des Lampenstromes (I_{L}) bestimmt und zur Detektion (Z) der Funktionsfähigkeit der Glühlampe (2) auswertet (Fig. 1,4).

6. Vorrichung nach Anspruch 5, wobei die Steuereinrichtung (6) die Dauer des Zeitraumes (T; T1, T2, T3) derart vorgibt, daß während dessen Ablauf noch kein Aufleuchten der Glühlampe (2) eintritt, und die Steuereinrichtung (6) die Glühlampe (2) am Ende des Zeitraumes (T; T1, T2, T3) nach Erfassung des zweiten Istwertes des Lampenstromes (I_{L}) von der Meßeinrichtung (4) durch Betätigung der Schalteinrichtung (5) wieder von der Versorgungsspannung (U_{L}) trennt.

7. Vorrichtung nach Anspruch 5 oder 6, wobei die Steuereinrichtung (6) nach einer vollständigen Einschaltung der Glühlampe (2) den Lampenstrom (I_{L}) durch pulsartiges Betätigen der Schalteinrichtung (5) auf einen vorgegebenen Wert regelt.

## Claims

1. Process for testing the operational capability of an incandescent lamp (2), wherein
a) a first actual value (I_{LA}) of the lamp current (I_{L}) is measured at the start of a connection (5) to a supply voltage (U_{L}) and a second actual value (I_{LE}) is measured (4) upon expiration of a preset time interval (T) thereafter,
b) depending on the present magnitude of the first actual value (I_{L1A}, I_{L2A}, I_{L3A}) at the start of an activation (5) the duration of the time interval (T; T1, T2, T3) is preset in such a way that in the event of a decrease (I, II, III) occurring in the first actual value the duration of the time interval (T1, T2, T3) until the moment when the second actual value (I_{LE}; I_{L1E}, I_{L2E}, I_{L3E}) is measured is extended, and
c) the difference (Δ I; Δ I_{L1}, Δ I_{L2}, Δ I_{L3}) derived from the measured actual values (I_{LA}-I_{LE}; I_{L1A}-I_{L1E}; I_{L2A}-I_{L2E}; I_{L3A}-I_{L3E}) of the lamp current (I_{L}) is determined (6) and evaluated (6) with a view to detection (Z) of the operational capability of the incandescent lamp (2) (Figs. 1, 4).

2. Process according to Claim 1, wherein during the time interval (T; T1, T2, T3) and at a point occurring between the first and the second actual values (I_{LA}, I_{LE}) at least one additional, third actual value of the lamp current (I_{L}) is measured.

3. Process according to one of the preceding claims, wherein the duration of the time interval (T; T1, T2, T3) is preset in such a way that during the expiration thereof no lighting-up of the incandescent lamp (2) occurs, and said lamp is again disconnected from the supply voltage (U_{L}) at the end of the time interval (T; T1, T2, T3) after measurement of the second actual value of the lamp current (I_{L}).

4. Process according to one of the preceding claims, wherein the present duration of the time interval (T; T1, T2, T3) is preset with the aid of the relationship$\text{T = K .} \frac{\text{1}}{{\text{A}}^{\text{2}}}$ where
K = constant, dependent on the type of lamp
A = actual value of the lamp current at the start of the activation (I_{LA}; I_{L1A}, I_{L2A}, I_{L3A}).

5. Device for testing the operational capability of an incandescent lamp (2), with
a) a switching device (5) with which the incandescent lamp (2) is capable of being connected to a supply voltage (1, U_{L}),
b) a measuring device (4) for the lamp current (I_{L}), and
c) a control device (6), which
c1) with a view to connection of the incandescent lamp (2) to the supply voltage (1, U_{L}) actuates the switching device (5) and registers the lamp current (I_{L}) arising at the start of the activation as a first actual value (I_{LA}; I_{L1A}, I_{L2A}, I_{L3A}) supplied by the measuring device (4).
c2) registers a second actual value (I_{LE}; I_{L1E}, I_{L2E}, I_{L3E}) of the lamp current (I_{L}) supplied by the measuring device (4) upon expiration of a time interval (T; T1, T2, T3) after the activation, the duration of the time interval being preset, depending on the present magnitude of the first actual value (I_{L1A}, I_{L2A}, I_{L3A}), in such a way that in the event of a decrease (I, II, III) occurring in the first actual value the duration of the time interval (T, T1, T2, T3) is extended, and
c3) determines the difference (Δ I; Δ I_{L1}, Δ I_{L2}, Δ I_{L3}) from the two actual values (I_{LA}-I_{LE}; I_{L1A}-I_{L1E}; I_{L2A}-I_{L2E}; I_{L3A}-I_{L3E}) of the lamp current (I_{L}) and evaluates said difference with a view to detection (Z) of the operational capability of the incandescent lamp (2) (Figs. 1, 4).

6. Device according to Claim 5, wherein the control device (6) presets the duration of the time interval (T; T1, T2, T3) in such a way that during the expiration thereof no lighting-up of the incandescent lamp (2) occurs and the control device (6) again disconnects the incandescent lamp (2) from the supply voltage (U_{L}) at the end of the time interval (T; T1, T2, T3) after registration of the second actual value of the lamp current (I_{L}) supplied by the measuring device (4) by actuation of the switching device (5).

7. Device according to Claim 5 or 6, wherein after a full activation of the incandescent lamp (2) the control device (6) regulates the lamp current (I_{L}) to a preset value by pulsed actuation of the switching device (5).

## Revendications

1. Procédé de contrôle de l'aptitude au fonctionnement d'une lampe à incandescence (2), selon lequel
a) on mesure (4) une première valeur réelle (I_{LA}) du courant (I_{L}) de la lampe au début d'une mise sous tension (5) à une tension d'alimentation (U_{L}) et ensuite une seconde valeur réelle (I_{LE}) après l'écoulement d'un laps de temps prescrit (T),
b) on prescrit la durée du laps (T;T1,T2,T3) en fonction de la grandeur actuelle de la première valeur réelle (I_{L1A}, L_{L2A}, L_{L3A}) au début d'une mise sous tension (5) de telle sorte que, lors de l'apparition d'une diminution (I, II, III) de la première valeur réelle, la durée du laps de temps (T1,T2,T3) soit prolongée jusqu'à la mesure de la seconde valeur réelle (I_{LE}; I_{L1E}, I_{L2E}, I_{L3E}), et
c) on détermine (6) la différence (Δ I; Δ I_{L1}; Δ I_{L2}; Δ I_{L3}) entre les valeurs réelles mesurées (I_{LA}-I_{LE}; I_{L1A}-I_{L1E}; I_{L2A}-I_{L2E}; I_{L3A}-I_{L3E}) du courant (I_{L}) de la lampe et on exploite (6) cette différence pour détecter (Z) l'aptitude au fonctionnement de la lampe (2) à incandescence. (Figures 1, 4).

2. Procédé suivant la revendication 1, selon lequel, pendant le laps de temps (T; T1,T2,T3) et entre les première et seconde valeurs réelles (I_{LA}, I_{LE}), on mesure au moins une autre troisième valeur réelle du courant (I_{L}) de la lampe.

3. Procédé suivant l'une des revendications précédentes, selon lequel on prescrit la durée du laps de temps (T; T1,T2,T3), de telle sorte que, pendant que cette durée s'écoule, il ne se produise pas encore d'éclairement de la lampe à incandescence (2), et qu'à la fin du laps de temps (T;T1,T2,T3) on débranche cette lampe à nouveau de la tension d'alimentation (U_{L}) après la mesure de la seconde valeur réelle du courant (I_{L}) de la lampe.

4. Procédé suivant l'une des revendications précédentes, selon lequel on prescrit la durée actuelle du laps de temps (T;T1,T2,T3) à l'aide de la relation$\text{T = K .} \frac{\text{1}}{{\text{A}}^{\text{2}}}$ avec
K = constante, qui dépend du type de la lampe,
A = valeur réelle du courant de la lampe au début de la mise sous tension (I_{LA}; I_{L1A}, I_{L2A}, I_{L3A}).

5. Dispositif de contrôle de l'aptitude au fonctionnement d'une lampe à incandescence (2), comportant
a) un dispositif d'interruption (5), par lequel la lampe à incandescence (2) peut être mise sous tension à une tension d'alimentation (1, U_{L}),
b) un dispositif (4) de mesure du courant (I_{L}) de la lampe, et
c) un dispositif de commande (6), qui
c1) pour la mise sous tension de la lampe à incandescence (2) à la tension d'alimentation (1;U_{L}), actionne le dispositif d'interruption (5) et détecte, par le dispositif de mesure (4), le courant (I_{L}) de la lampe, qui apparaît au début de la mise sous tension, en tant que première valeur réelle (I_{LA}; I_{L1A}, I_{L2A}, I_{L3A}),
c2) détecte, au moyen du dispositif de mesure (4), une seconde valeur réelle (I_{LE}; I_{L1E}, I_{L2E}, I_{L3E}) du courant (I_{L}) de la lampe lorsqu'un laps de temps (T;T1,T2,T3) s'est écoulé après la mise sous tension, la durée du laps de temps étant prescrite en fonction de la grandeur actuelle de la première valeur réelle (I_{L1A}, I_{L2A}, I_{L3A}) de telle sorte que, lors de l'apparition d'une diminution (I, II, III) de la première valeur réelle, la durée du laps de temps (T;T1,T2,T3) soit prolongée, et
c3) détermine la différence (Δ I;Δ I_{L1}; Δ I_{L2}; Δ I_{L3}) entre les deux valeurs réelles (I_{LA}-I_{LE}; I_{L1A}-I_{L1E}, I_{L2A}-I_{L2E}; I_{L3A}-I_{L3E}) du courant (I_{L}) de la lampe et exploite cette différence pour la détection (Z) de l'aptitude à fonctionner de la lampe à incandescence (2) (figures 1, 4).

6. Dispositif suivant la revendication 5, dans lequel le dispositif de commande (6) prescrit la durée du laps de temps (T;T1;T2;T3) de telle sorte que, pendant l'écoulement de ce laps de temps, il n'y ait pas encore d'éclairement de la lampe à incandescence (2), et le dispositif de commande (6) débranche à nouveau la lampe à incandescence (2) de la tension d'alimentation (U_{L1}) à la fin du laps de temps (T;T1,T2,T3), après détection de la seconde valeur réelle du courant (I_{L}) de la lampe par le dispositif de mesure (4), par actionnement du dispositif d'interruption (5).

7. Dispositif suivant la revendication 5 ou 6, dans lequel, après une mise sous tension complète de la lampe à incandescence (2), le dispositif de commande (6) règle le courant (I_{L}) de la lampe à une valeur prescrite, par actionnement pulsatoire du dispositif d'interruption (5).
